# DEMANDE DE BREVET EUROPEEN

(11) **EP 4 763 722 A1**
(43) Date de publication de la demande: **24.06.2026**
(21) Numéro de dépôt: 25220277.5
(22) Date de dépôt: 02.12.2025
(51) Int. Cl.: B65B 43/46, B65B 43/30, B65B 43/16, B65B 5/06, B65B 65/00

(54) **ENSACHEUSE COMPRENANT DEUX POSTES DE REMPLISSAGE ALIMENTÉS DE MANIÈRE ALTERNÉE PAR UN MÊME POSTE D'ALIMENTATION EN SACS VIDES**

(30) Priorité: 18.12.2024 FR 2414540
(71) Demandeur: Cetec Industrie Conditionnement, 24650 Chancelade (FR)
(72) Inventeur: LABRUE, Régis, 24000 PERIGUEUX (FR); DUVERGE, Jean-Baptiste, 24600 SAINT-MARTIN-DE-RIBERAC (FR)
(74) Mandataire: Fantin, Laurent

(57) **Abrégé**

L'invention a pour objet une ensacheuse comprenant :
- un poste d'alimentation (34) en sacs vides,
- des premier et deuxième postes de remplissage (38, 40),
- un poste d'ouverture (50) qui comporte :
o des premier et deuxième systèmes d'écartement (52, 54) configurés pour ouvrir, l'un après l'autre, les sacs (32),
o un premier système de convoyage transversal (56), auquel sont reliés les premier et deuxième systèmes d'écartement (52, 54), configuré pour se déplacer de manière alternée entre une première position dans laquelle les premier et deuxième systèmes d'écartement (52, 54) sont respectivement positionnés au droit du poste d'alimentation (34) et du deuxième poste de remplissage (40) et une deuxième position dans laquelle les premier et deuxième systèmes d'écartement (52, 54) sont respectivement positionnés au droit du premier poste de remplissage (38) et du poste d'alimentation (34).

## Description

La présente demande se rapporte à une ensacheuse comprenant deux postes de remplissage alimentés de manière alternée par un même poste d'alimentation en sacs vides.

Selon un mode de réalisation visible sur la figure 1, un sac 10 comprend des première et deuxième parois 10.1, 10.2 parallèles entre elles qui sont reliées par un fond 10.3 en partie inférieure et par des soufflets 10.4 au niveau de leurs côtés. En variante, les première et deuxième parois peuvent être directement reliées l'une avec l'autre au niveau de leurs côtés latéraux, sur une partie ou toute la hauteur. Lorsque le sac est vide, il présente une ouverture 10.5 plus ou moins importante en partie supérieure. Après son remplissage, l'ouverture 10.5 du sac est fermée. Le sac 10 peut comprendre au niveau de son ouverture un système de fermeture à glissière pour lui permettre d'être refermé après son ouverture. Ce type de système de fermeture à glissière tend à réduire la section de l'ouverture 10.5. Or, plus la section de l'ouverture 10.5 est petite plus la durée de remplissage est importante.

Selon différents modes de réalisation visibles sur les figures 2 à 4, une ensacheuse, utilisée pour remplir des sacs 10 les uns à la suite des autres comprend un poste d'alimentation 12 en sacs vides, un poste d'ouverture 14 d'un sac 10, un poste de remplissage 16 en produit d'un sac 10', un poste de fermeture 18 d'un sac 10" ainsi qu'un système d'évacuation 20 des sacs pleins. Les sacs 10, 10', 10" défilent les uns à la suite des autres d'un poste à l'autre selon une direction de défilement DD.

Le poste d'ouverture 14, positionné en amont du poste de remplissage 16, permet de positionner un sac dans une position adéquate préalablement à son introduction dans le poste de remplissage 16 et d'ouvrir le sac.

Selon un premier mode de réalisation visible sur les figures 2 et 3, les sacs 10, 10', 10" sont orientés de sorte que leurs premières et deuxièmes parois 10.1, 10.2 soient sensiblement parallèles à la direction de défilement DD au niveau des postes d'ouverture, de remplissage et de fermeture 14, 16 et 18.

Selon une configuration visible sur la figure 3, le poste d'alimentation 12 et le poste d'ouverture 14 sont alignés selon une direction perpendiculaire à la direction de défilement DD. Au niveau du poste d'alimentation 12, les sacs vides 10 sont positionnés à plat, les premières et deuxièmes parois 10.1, 10.2 des sacs étant sensiblement horizontales. Au niveau des postes d'ouverture, de remplissage et de fermeture 14, 16, 18, les sacs 10, 10', 10" sont positionnés verticalement selon la direction de défilement DD, les premières et deuxièmes parois 10.1, 10.2 des sacs 10, 10', 10" étant sensiblement verticales et parallèles à la direction de défilement DD.

Le poste d'ouverture 14 comprend un système d'écartement statique qui comporte des première et deuxième parties 14.1, 14.2 positionnées de part et d'autre du sac immobilisé au niveau du poste d'ouverture 14 et configurées pour occuper un état rapproché dans lequel le sac est fermé et un état écarté dans lequel le sac est ouvert.

Selon le premier mode de réalisation visible sur les figures 2 et 3, l'ensacheuse comprend un premier système de transfert 22 configuré pour prendre un sac 10 vide et horizontal dans le poste d'alimentation 12, le faire pivoter et le positionner verticalement dans le poste d'ouverture 14. En complément, l'ensacheuse comprend un système de convoyage 24 configuré pour prendre trois sacs 10, 10', 10" positionnés respectivement au niveau des postes d'ouverture, de remplissage et de fermeture 14, 16, 18, les transférer selon la direction de défilement DD puis les positionner respectivement au niveau des postes de remplissage et de fermeture 16, 18 et du système d'évacuation 20.

Selon un deuxième mode de réalisation visible sur la figure 4, les sacs 10, 10', 10" sont orientés de sorte que leurs premières et deuxièmes parois 10.1, 10.2 soient sensiblement perpendiculaires à la direction de défilement DD au niveau des postes d'ouverture, de remplissage et de fermeture 14, 16, 18 ; le poste d'alimentation 12, le poste d'évacuation 20 ainsi que les postes d'ouverture, de remplissage et de fermeture 14, 16, 18 étant alignés selon la direction de défilement DD.

Au niveau du poste d'alimentation 12, les sacs vides 10 sont positionnés à plat, les premières et deuxièmes parois 10.1, 10.2 étant sensiblement horizontales. Au niveau des postes d'ouverture, de remplissage et de fermeture 14, 16, 18, les sacs 10, 10', 10" sont positionnés verticalement et perpendiculairement à la direction de défilement DD, les premières et deuxièmes parois 10.1, 10.2 des sacs 10, 10', 10" étant sensiblement verticales et perpendiculaires à la direction de défilement DD.

Quel que soit le mode de réalisation, tous les sacs défilent, pas à pas, successivement d'un poste à l'autre.

Les postes de remplissage et de fermeture 16, 18 sont les deux postes au niveau desquels les sacs doivent rester statiques le plus longtemps possible. Cette durée est d'autant plus longue que les sacs présentent une section d'ouverture réduite.

Par conséquent, la cadence de l'ensacheuse dépend essentiellement de la durée de remplissage et/ou de fermeture des sacs au niveau des postes de remplissage et de fermeture 16, 18 et de la section d'ouverture des sacs.

Pour augmenter la cadence de conditionnement des sacs, une première solution consiste à prévoir deux ensacheuses. Cette solution n'est pas satisfaisante car elle est relativement coûteuse et conduit à augmenter l'emprise au sol.

Une autre solution consiste à prévoir un carrousel, notamment au niveau du poste de remplissage16, afin d'augmenter la cadence du poste de remplissage. Cette solution n'est pas satisfaisante car elle conduit à complexifier le poste de remplissage. De plus, elle n'est pas adaptée à tous les formats de sac.

La présente invention vise à remédier à tout ou partie des inconvénients de l'art antérieur.

A cet effet, l'invention a pour objet une ensacheuse configurée pour remplir des sacs et comprenant au moins un poste d'alimentation en sacs vides situé au niveau d'une droite de défilement, au moins un poste d'ouverture, au moins un poste de remplissage, au moins un poste de fermeture ainsi qu'au moins un poste d'évacuation.

Selon l'invention, l'ensacheuse comprend des premier et deuxième postes de remplissage positionnés respectivement au droit de première et deuxième droites parallèles à la direction de défilement, cette dernière étant positionnée à équidistance des première et deuxièmes droites. En complément, le poste d'ouverture présente une première zone positionnée au droit de la première droite, une deuxième zone positionnée au droit de la deuxième droite ainsi qu'une zone centrale positionnée entre les première et deuxième zones et dans le prolongement du poste d'alimentation. Le poste d'ouverture comprend également des premier et deuxième systèmes d'écartement configurés pour ouvrir, l'un après l'autre, les sacs ainsi qu'un premier système de convoyage transversal, auquel sont reliés les premier et deuxième systèmes d'écartement, configuré pour se déplacer de manière alternée entre une première position dans laquelle les premier et deuxième systèmes d'écartement sont respectivement positionnés dans la zone centrale et la deuxième zone et une deuxième position dans laquelle les premier et deuxième systèmes d'écartement sont respectivement positionnés dans la première zone et la zone centrale.

Cette solution permet d'augmenter la cadence sans toutefois augmenter le nombre de postes comme dans le cas de deux ensacheuses, le poste d'alimentation en sacs vides alimentant deux postes de remplissage.

D'autres caractéristiques et avantages ressortiront de la description de l'invention qui va suivre, description donnée à titre d'exemple uniquement, en regard des dessins annexés parmi lesquels :
- La figure 1 est une vue en perspective d'un sac,
- La figure 2 est une représentation schématique de côté d'une partie d'une ensacheuse illustrant un premier mode de réalisation de l'art antérieur, à un premier instant sur la partie (A) et à un deuxième instant sur la partie (B),
- La figure 3 est une représentation schématique de dessus d'une ensacheuse illustrant un premier mode de réalisation de l'art antérieur,
- La figure 4 est une représentation schématique de dessus d'une ensacheuse illustrant un deuxième mode de réalisation de l'art antérieur,
- La figure 5 est une représentation schématique de dessus d'une ensacheuse illustrant un premier mode de réalisation de l'invention, à quatre instants successifs visibles sur les parties (A), (B), (C) et (D),
- La figure 6 est une représentation schématique de dessus d'une ensacheuse illustrant un deuxième mode de réalisation de l'invention, à quatre instants successifs visibles sur les parties (A), (B), (C) et (D),
- La figure 7 est une représentation schématique de dessus d'une ensacheuse illustrant un troisième mode de réalisation de l'invention, à un premier instant sur la partie (A) et à un deuxième instant sur la partie (B),
- La figure 8 est une représentation schématique d'un système d'écartement illustrant un mode de réalisation dans un état rapproché sur la partie (A) et un état écarté sur la partie (B),
- La figure 9 est une représentation schématique latérale de l'ensacheuse visible sur la figure 5.

Selon un mode de réalisation, une ensacheuse 30 est configurée pour remplir des sacs 32 (visiblement notamment sur la figure 8) présentant chacun des première et deuxième parois 32.1, 32.2, un fond 32.3 reliant les première et deuxième parois 32.1, 32.2 à une première extrémité, ainsi qu'une ouverture 32.4 à une deuxième extrémité. Entre les première et deuxième extrémités, les première et deuxième parois 32.1, 32.2 sont directement reliées entre elles ou reliées par l'intermédiaire d'un soufflet. Les première et deuxième parois 32.1, 32.2 comprennent respectivement des première et deuxième portions supérieures qui jouxtent l'ouverture du sac 32. Les sacs 32 ne sont pas plus décrits car ils peuvent être identiques à ceux de l'art antérieur.

L'ensacheuse 30 comprend au moins un poste d'alimentation 34 en sacs vides au niveau duquel les sacs 32 sont vides, au moins un poste d'évacuation 36, 36' au niveau duquel les sacs 32 sont remplis et fermés, au moins des premier et deuxième postes de remplissage 38, 40 au niveau de chacun desquels un sac 32 est temporairement immobilisé et configurés chacun pour le remplir ainsi qu'au moins des premier et deuxième postes de fermeture 42, 44 au niveau de chacun desquels un sac 32 est temporairement immobilisé et configurés chacun pour le fermer ; les postes de remplissage et de fermeture 38, 40, 42, 44 étant positionnés entre le poste d'alimentation 34 et le poste d'évacuation 36, le poste d'alimentation 34, les premiers postes de remplissage et de fermeture 38, 42 ainsi que le poste d'évacuation 36 formant un premier chemin de défilement 46, le poste d'alimentation 34, les deuxièmes postes de remplissage et de fermeture 40, 44 ainsi que le poste d'évacuation 36' formant un deuxième chemin de défilement 48.

Les postes d'alimentation et d'évacuation 34, 36 sont alignés selon une direction de défilement DD ou les postes d'évacuation 36 sont positionnés de manière symétrique par rapport à une direction de défilement DD passant par le poste d'alimentation 34, les premier et deuxième postes de remplissage 38, 40 étant positionnés de manière symétrique par rapport à la direction de défilement DD, les premier et deuxième postes de fermeture 42, 44 étant positionnés de manière symétrique par rapport à la direction de défilement DD. Selon un agencement, les premiers postes de remplissage et de fermeture 38, 42 sont alignés selon une première droite D1 parallèle à la direction de défilement DD. Les deuxièmes postes de remplissage et de fermeture 40, 44 sont alignés selon une deuxième droite D2 parallèle à la direction de défilement DD. La direction de défilement DD est positionnée à équidistance des première et deuxième droites D1, D2 ainsi qu'entre les première et deuxième droites D1, D2. Au niveau de chacun des premiers et deuxièmes postes de remplissage et de fermeture 38, 40, 42, 44, chacun des sacs 32 est positionné verticalement et perpendiculairement à la direction de défilement DD, pour chacun d'eux les première et deuxième parois 32.1, 32.2 étant sensiblement verticales et perpendiculaires la direction de défilement DD.

Selon une configuration, chacun des premiers et deuxièmes postes de remplissage et de fermeture 38, 40, 42, 44 est configuré pour maintenir un sac statique, vertical et perpendiculaire à la direction de défilement DD, pour chacun d'eux les première et deuxième parois 32.1, 32.2 étant sensiblement verticales et perpendiculaires la direction de défilement DD.

Les premiers et deuxièmes postes de remplissage et de fermeture 38, 40, 42, 44 ne sont pas plus décrits car ils peuvent être identiques à ceux du deuxième mode de réalisation de l'art antérieur.

Selon une configuration, le poste d'alimentation 34 est configuré pour acheminer, les uns à la suite des autres, des sacs vides 32 à plat (leurs premières et deuxièmes parois étant sensiblement horizontales). Le poste d'alimentation 34 n'est pas plus décrit car il peut être identique à celui du deuxième mode de réalisation de l'art antérieur.

Selon un mode de réalisation, l'ensacheuse 30 comprend des premier et deuxième postes d'évacuation 36, 36', le premier poste d'évacuation 36 étant aligné avec les premiers postes de remplissage et de fermeture 38, 42 selon la première droite D1, le deuxième poste d'évacuation 36' étant aligné avec les deuxièmes postes de remplissage et de fermeture 40, 44 selon la deuxième droite D2. A titre d'exemple, les première et deuxième postes d'évacuation 36, 36' sont des convoyeurs qui se rejoignent pour former un convoyeur de sortie 36". Bien entendu, l'invention n'est pas limitée à ce mode de réalisation pour les premier et deuxième postes d'évacuation 36, 36'.

L'ensacheuse 30 comprend un poste d'ouverture 50 qui présente une première zone 50.1 positionnée au droit de la première droite D1 et alignée avec les premiers postes de remplissage et de fermeture 38, 42, une deuxième zone 50.2 positionnée au droit de la deuxième droite D2 et alignée avec les deuxièmes postes de remplissage et de fermeture 40, 44 ainsi qu'une zone centrale 50.3 positionnée entre les première et deuxième zones 50.1, 50.2 et dans le prolongement du poste d'alimentation 34, les première et deuxième zones 50.1, 50.2 ainsi que la zone centrale 50.3 étant alignées selon une direction transversale DT sensiblement perpendiculaire à la direction de défilement DD. Le poste d'ouverture 50 comprend également un premier système d'écartement 52 configuré pour ouvrir, l'un après l'autre, les sacs 32 suivant le premier chemin de défilement 46, un deuxième système d'écartement 54 configuré pour ouvrir, l'un après l'autre, les sacs suivant le deuxième chemin de défilement 48 ainsi qu'un premier système de convoyage transversal 56, auquel sont reliés les premier et deuxième systèmes d'écartement 52, 54, configuré pour se déplacer de manière alternée selon la direction transversale DT.

Selon un premier mode de réalisation visible sur la figure 5, les premier et deuxième zones 50.1, 50.2 sont respectivement positionnées au niveau des premier et deuxième postes de remplissage 38, 40. La zone centrale 50.3 est positionnée entre les premier et deuxième postes de remplissage 38, 40. Comme illustré sur la figure 9, les premier et deuxième postes de remplissage 38, 40 et les différentes zones 50.1, 50.2, 50.3 du poste d'ouverture 50 sont positionnés dans un même plan transversal (perpendiculaire à la direction de défilement DD). Selon ce premier mode de réalisation, le poste d'ouverture 50 est partiellement imbriqué avec les premier et deuxième postes de remplissage 38, 40, ce qui contribue à obtenir un ensemble plus compact.

Selon un deuxième mode de réalisation, les premier et deuxième zones 50.1, 50.2 sont décalées par rapport aux premier et deuxième postes de remplissage 38, 40 et positionnées en amont (selon le sens de défilement des sacs) des premier et deuxième postes de remplissage 38, 40. Ainsi, le poste d'ouverture 50 et ses différentes zones 50.1, 50.2, 50.3 sont décalés selon la direction longitudinale par rapport aux premier et deuxième postes de remplissage 38, 40. Selon ce deuxième mode de réalisation, le poste d'ouverture 50 est dissocié des premier et deuxième postes de remplissage 38, 40.

Dans une première position visible sur les parties (A) et (B) des figures 5 et 6, le premier système d'écartement 52 est positionné dans la première zone 50.1, au droit ou au niveau du premier poste de remplissage 38, et le deuxième système d'écartement 54 est positionné dans la zone centrale 50.3 dans le prolongement du poste d'alimentation 34. Dans une deuxième position visible sur les parties (C) et (D) des figures 5 et 6, le premier système d'écartement 52 est positionné dans la zone centrale 50.3, dans le prolongement du poste d'alimentation 34, et le deuxième système d'écartement 54 est positionné dans la deuxième zone 50.2, au droit ou au niveau du deuxième poste de remplissage 40.

Chacun des premier et deuxième systèmes d'écartement 52, 54 est configuré pour occuper un état rapproché (visible sur la partie (A) de la figure 5 pour le deuxième système d'écartement 54) correspondant à l'état fermé du sac ainsi qu'un état écarté (visible sur la partie (A) de la figure 5 pour le premier système d'écartement 52) correspondant à l'état ouvert du sac, chacun des premier et deuxième systèmes d'écartement 52, 54 passant de l'état rapproché à l'état écarté lorsque le premier ou deuxième système d'écartement 52, 54 passe de la partie centrale 50.3 vers la première ou deuxième zone 50.1, 50.2, chacun des premier et deuxième systèmes d'écartement 52, 54 passant de l'état écarté à l'état rapproché lorsque le premier ou deuxième système d'écartement 52, 54 passe de la première ou deuxième zone 50.1, 50.2 vers la partie centrale 50.3.

Comme illustré sur la figure 8, chacun des premier et deuxième systèmes d'écartement 52, 54 comprend des premier et deuxième éléments 52.1, 52.2, 54.1, 54.2 configurés pour être positionnés de part et d'autre d'un sac 32, au moins l'un des premier et deuxième éléments 52.1, 52.2, 54.1, 54.2 étant mobile selon une direction parallèle à la direction de défilement DD. A cet effet, chacun des premier et deuxième systèmes d'écartement 52, 54 comprend un actionneur 58 pour déplacer au moins l'un des premier et deuxième éléments 52.1, 52.2, 54.1, 54.2 de l'état rapproché à l'état écarté et inversement. A titre d'exemple, chacun des premier et deuxième éléments 52.1, 52.2, 54.1, 54.2 comprend au moins une ventouse, qui coopère avec la portion supérieure de la première ou deuxième paroi 32.1, 32.2, configurée pour occuper un état activé dans laquelle la première ou deuxième paroi 32.1, 32.2 est solidaire de la ventouse et suit le mouvement du premier ou deuxième élément 52.1, 52.2, 54.1, 54.2 de manière à passer de l'état fermé à l'état ouvert ainsi qu'un état désactivé dans lequel la ventouse est désolidarisée de la première ou deuxième paroi 32.1, 32.2.

Les premier et deuxième systèmes d'écartement 52, 54 ne sont pas plus décrits car ils peuvent être identiques à celui du deuxième mode de réalisation de l'art antérieur.

Selon le premier mode de réalisation visible sur la figure 5, l'ensacheuse 30 comprend :
- un système de transfert configuré pour saisir un sac 32 situé au niveau du poste d'alimentation 34 et le transférer au niveau de la zone centrale 50.3 du poste d'ouverture 50 dans le premier ou deuxième système d'écartement 52, 54, les première et deuxième parois 32.1, 32.2 étant rapprochées et perpendiculaires à la direction de défilement DD,
- un premier système de convoyage configuré pour simultanément prendre deux sacs positionnés respectivement au niveau du premier poste de remplissage 38 et du premier poste de fermeture 42 et les transférer respectivement vers le premier poste de fermeture 42 et le premier poste d'évacuation 36,
- un deuxième système de convoyage configuré pour simultanément prendre deux sacs positionnés respectivement au niveau du deuxième poste de remplissage 40 et du deuxième poste de fermeture 44 et les transférer respectivement vers le deuxième poste de fermeture 44 et le deuxième poste d'évacuation 36'.

Selon ce premier mode de réalisation, le premier système de convoyage transversal 56 assure un transfert alterné des sacs de la zone centrale 50.3 du poste d'ouverture 50 vers le premier poste de remplissage 38 ou de la zone centrale 50.3 du poste d'ouverture 50 vers le deuxième poste de remplissage 40.

Selon le deuxième mode de réalisation visible sur la figure 6, le premier système de convoyage est configuré pour simultanément prendre trois sacs positionnés respectivement au niveau de la première zone 50.1 du poste d'ouverture 50, du premier poste de remplissage 38 et du premier poste de fermeture 42 puis les transférer respectivement vers le premier poste de remplissage 38, le premier poste de fermeture 42 et le premier poste d'évacuation 36. De la même manière, le deuxième système de convoyage configuré pour simultanément prendre trois sacs positionnés respectivement au niveau de la deuxième zone 50.2 du poste d'ouverture 50, du deuxième poste de remplissage 40 et du deuxième poste de fermeture 44 puis les transférer respectivement vers le deuxième poste de remplissage 40, le deuxième poste de fermeture 44 et le deuxième poste d'évacuation 36'.

Le système de transfert ainsi que les premier et deuxième systèmes de convoyage ne sont pas plus décrits car ils peuvent être identiques à ceux du deuxième mode de l'art antérieur.

Le principe de fonctionnement de l'ensacheuse 30 selon le premier mode de réalisation est décrit au regard de la figure 5.

A un premier instant visible sur la partie (A) de la figure 5, un sac S1 vide et à l'état fermé est positionné au niveau du poste d'alimentation 34.

En suivant, comme illustré sur la partie (B) de la figure 5, le sac S1 vide et à l'état fermé est introduit dans le deuxième système d'écartement 54 du poste d'ouverture 50 situé dans la zone centrale 50.3. En parallèle, les sacs S2, S3 présents dans le deuxième poste de remplissage 40 et le deuxième poste de fermeture 44 sont respectivement transférés vers le deuxième poste de fermeture 44 et le deuxième poste d'évacuation 36'. Les sacs S4, S5 présents dans le premier poste de remplissage 38 et le premier poste de fermeture 42 restent statiques.

En suivant, comme illustré sur la partie (C) de la figure 5, le sac S1 vide, positionné dans le deuxième système d'écartement 54, est transféré vers le deuxième poste de remplissage 40. Lors de ce transfert, le deuxième système d'écartement 54 passe de l'état rapproché à l'état écarté, ce qui provoque l'ouverture du sac S1. Ce dernier est alors prêt pour son remplissage. En parallèle, le premier système d'écartement 52 revient dans la zone centrale 50.3 du poste d'ouverture 50 et passe de l'état écarté à l'état rapproché pour être prêt à recevoir un nouveau sac S6 positionné au niveau du poste d'alimentation 34.

En suivant, comme illustré sur la partie (D) de la figure 5, le sac S6 vide et à l'état fermé est introduit dans le premier système d'écartement 52 du poste d'ouverture 50 situé dans la zone centrale 50.3. En parallèle, les sacs S4, S5 présents respectivement dans le premier poste de remplissage 38 et le premier poste de fermeture 42 sont respectivement transférés vers le premier poste de fermeture 42 et le premier poste d'évacuation 36. Les sacs S1, S2 présents dans le deuxième poste de remplissage 40 et le deuxième poste de fermeture 44 restent statiques.

En suivant, comme illustré sur la partie (A) de la figure 5, le sac S6 vide, positionné dans le premier système d'écartement 52, est transféré vers le premier poste de remplissage 38. Lors de ce transfert, le premier système d'écartement 52 passe de l'état rapproché à l'état écarté, ce qui provoque l'ouverture du sac S6. Ce dernier est alors prêt pour son remplissage. En parallèle, le deuxième système d'écartement 54 revient dans la zone centrale 50.3 du poste d'ouverture 50 et passe de l'état écarté à l'état rapproché pour être prêt à recevoir un nouveau sac.

Ce cycle, comprenant les différentes étapes précédemment décrites et visibles sur les parties (A), (B), (C) et (D), est par la suite répété.

Le principe de fonctionnement de l'ensacheuse 30 selon le deuxième mode de réalisation est décrit au regard de la figure 6.

A un premier instant visible sur la partie (A) de la figure 6, un sac S1 vide et à l'état fermé est positionné au niveau du poste d'alimentation 34.

En suivant, comme illustré sur la partie (B) de la figure 6, le sac S1 vide et à l'état fermé est introduit dans le deuxième système d'écartement 54 du poste d'ouverture 50. En parallèle, les sacs S2, S3, S4 présents dans la deuxième zone 50.2 du poste d'ouverture 50, le deuxième poste de remplissage 40 et le deuxième poste de fermeture 44 sont respectivement transférés vers le deuxième poste de remplissage 40, le deuxième poste de fermeture 44 et le deuxième poste d'évacuation 36'. Les sacs S5, S6, S7 présents dans la première zone 50.1 du poste d'ouverture 50, le premier poste de remplissage 38 et le premier poste de fermeture 42 restent statiques.

En suivant, comme illustré sur la partie (C) de la figure 6, le sac S1 vide, positionné dans le deuxième système d'écartement 54, est transféré vers la deuxième zone 50.2 du poste d'ouverture 50. Lors de ce transfert, le deuxième système d'écartement 54 passe de l'état rapproché à l'état écarté, ce qui provoque l'ouverture du sac S1. Ce dernier est alors prêt pour son remplissage. En parallèle, le premier système d'écartement 52 revient dans la zone centrale 50.3 du poste d'ouverture 50 et passe de l'état écarté à l'état rapproché pour être prêt à recevoir un nouveau sac S8 positionné au niveau du poste d'alimentation 34.

En suivant, comme illustré sur la partie (D) de la figure 6, le sac S8 vide et à l'état fermé est introduit dans le premier système d'écartement 52 du poste d'ouverture 50. En parallèle, les sacs S5, S6, S7 présents dans la première zone 50.1 du poste d'ouverture 50, le premier poste de remplissage 38 et le premier poste de fermeture 42 sont respectivement transférés vers le premier poste de remplissage 38, le premier poste de fermeture 42 et le premier poste d'évacuation 36. Les sacs S1, S2, S3 présents dans la deuxième zone 50.2 du poste d'ouverture 50, le deuxième poste de remplissage 40 et le deuxième poste de fermeture 44 restent statiques.

En suivant, comme illustré sur la partie (A) de la figure 6, le sac S8 vide, positionné dans le premier système d'écartement 52, est transféré vers la première zone 50.1 du poste d'ouverture 50. Lors de ce transfert, le premier système d'écartement 52 passe de l'état rapproché à l'état écarté, ce qui provoque l'ouverture du sac S8. Ce dernier est alors prêt pour son remplissage. En parallèle, le deuxième système d'écartement 54 revient dans la zone centrale 50.3 du poste d'ouverture 50 et passe de l'état écarté à l'état rapproché pour être prêt à recevoir un nouveau sac.

Ce cycle, comprenant les différentes étapes précédemment décrites et visibles sur les parties (A), (B), (C) et (D), est par la suite répété.

Selon l'invention, chaque sac reste immobile pendant la durée de deux pas au niveau des premiers et deuxièmes postes de remplissage et de fermeture 38, 40, 42, 44. Cette solution permet d'augmenter la cadence ou d'augmenter le taux de remplissage en maintenant la cadence par rapport à des équipements existants, ce qui correspond à une économique d'emballage tout en limitant le nombre de postes par rapport au nombre de postes de deux ensacheuses.

Selon un troisième mode de réalisation visible sur la figure 7, l'ensacheuse 30 comprend des premier et deuxième postes de remplissage 38, 40, un unique poste de fermeture 42 ainsi qu'un deuxième système de convoyage transversal 60 intercalé entre les premier et deuxième postes de remplissage 38, 40 et le poste de fermeture 42.

Selon une configuration, le deuxième système de convoyage transversal 60 présente une première zone 60.1 positionnée au droit de la première droite D1 et alignée avec le premier poste de remplissage 38, une deuxième zone 60.2 positionnée au droit de la deuxième droite D2 et alignée avec le deuxième poste de remplissage 40 ainsi qu'une zone centrale 60.3 positionnée entre les première et deuxième zones 60.1, 60.2 et positionnée dans le prolongement du poste de fermeture 42, les première et deuxième zones 60.1, 60.2 ainsi que la zone centrale 60.3 étant alignées selon une direction transversale DT sensiblement perpendiculaire à la direction de défilement DD.

Le deuxième système de convoyage transversal 60 comprend également un premier support 62 configuré pour supporter un sac sortant du premier poste de remplissage 38, un deuxième support 64 configuré pour supporter un sac sortant du deuxième poste de remplissage 40 ainsi qu'un mécanisme de convoyage transversal 66, auquel sont reliés les premier et deuxième supports 62, 64, configuré pour se déplacer de manière alternée selon la direction transversale DT.

Dans une première position visible sur la partie (A) de la figure 7, le premier support 62 est positionné dans la zone centrale 60.3 au droit du poste de fermeture 42 et le deuxième support 64 est positionné dans la deuxième zone 60.2 au droit du deuxième poste de remplissage 40. Dans une deuxième position visible sur la partie (B) de la figure 7, le premier support 62 est positionné dans la première zone 60.1 au droit du premier poste de remplissage 38 et le deuxième support 64 est positionné dans la zone centrale 60.3 dans le prolongement du poste de fermeture 42.

Les sacs positionnés sur les premier et deuxième supports 62, 64 sont à l'état ouvert ou fermé. En variante, l'ensacheuse 30 comprend des premiers et deuxièmes postes de remplissage et de fermeture 38, 40, 42, 44, un unique poste d'évacuation 36 ainsi qu'un deuxième système de convoyage transversal 60 intercalé entre les premier et deuxième postes de fermeture 42, 44 et le poste d'évacuation 36. Selon cette variante, les premier et deuxième supports 60, 64 sont configurés chacun pour supporter un sac fermé, le premier support 62 étant configuré pour supporter un sac sortant du premier poste de fermeture 42, le deuxième support 64 étant configuré pour supporter un sac sortant du deuxième poste de fermeture 44.

## Revendications

1. Ensacheuse configurée pour remplir des sacs (32) et comprenant au moins un poste d'alimentation (34) en sacs vides situé au niveau d'une droite de défilement (DD), au moins un poste d'ouverture (50), au moins un poste de remplissage (38, 40), au moins un poste de fermeture (42, 44) ainsi qu'au moins un poste d'évacuation (36, 36'), **caractérisée en ce que** l'ensacheuse comprend des premier et deuxième postes de remplissage (38, 40) positionnés respectivement au droit de première et deuxième droites (D1, D2) parallèles à la direction de défilement (DD), cette dernière étant positionnée à équidistance des première et deuxièmes droites (D1, D2) ; **en ce que** le poste d'ouverture (50) présente une première zone (50.1) positionnée au droit de la première droite (D1), une deuxième zone (50.2) positionnée au droit de la deuxième droite (D2) ainsi qu'une zone centrale (50.3) positionnée entre les première et deuxième zones (50.1, 50.2) et dans le prolongement du poste d'alimentation (34) ; et en ce le poste d'ouverture (50) comprend également des premier et deuxième systèmes d'écartement (52, 54) configurés pour ouvrir, l'un après l'autre, les sacs (32) ainsi qu'un premier système de convoyage transversal (56), auquel sont reliés les premier et deuxième systèmes d'écartement (52, 54), configuré pour se déplacer de manière alternée entre une première position dans laquelle les premier et deuxième systèmes d'écartement (52, 54) sont respectivement positionnés dans la zone centrale (50.3) et la deuxième zone (50.2) et une deuxième position dans laquelle les premier et deuxième systèmes d'écartement (52, 54) sont respectivement positionnés dans la première zone (50.1) et la zone centrale (50.3).

2. Ensacheuse selon la revendication 1, **caractérisée en ce que** les première et deuxième zones (50.1, 50.2) ainsi que la zone centrale (50.3) sont alignées selon une direction transversale (DT) perpendiculaire à la direction de défilement (DD), le premier système de convoyage transversal (56) étant configuré pour se déplacer selon la direction transversale (DT).

3. Ensacheuse selon l'une des revendications précédentes, **caractérisée en ce que** chacun des premier et deuxième systèmes d'écartement (52, 54) est configuré pour occuper un état rapproché correspondant à l'état fermé du sac ainsi qu'un état écarté correspondant à l'état ouvert du sac, chacun des premier et deuxième systèmes d'écartement (52, 54) passant de l'état rapproché à l'état écarté lorsque le premier ou deuxième système d'écartement (52, 54) passe de la partie centrale (50.3) vers la première ou deuxième zone (50.1, 50.2), chacun des premier et deuxième systèmes d'écartement (52, 54) passant de l'état écarté à l'état rapproché lorsque le premier ou deuxième système d'écartement (52, 54) passe de la première ou deuxième zone (50.1, 50.2) vers la partie centrale (50.3).

4. Ensacheuse selon l'une des revendications précédentes, **caractérisée en ce que** les premier et deuxième zones (50.1, 50.2) sont respectivement positionnées au niveau des premier et deuxième postes de remplissage (38, 40), la zone centrale (50.3) étant positionnée entre les premier et deuxième postes de remplissage (38, 40).

5. Ensacheuse selon l'une des revendications 1 à 3, **caractérisée en ce que** les premier et deuxième zones (50.1, 50.2) sont décalées par rapport aux premier et deuxième postes de remplissage (38, 40) et positionnées en amont desdits premier et deuxième postes de remplissage.

6. Ensacheuse selon l'une des revendications précédentes, **caractérisée en ce que** l'ensacheuse comprend des premier et deuxième postes de fermeture (42, 44) positionnés respectivement au niveau des première et deuxième droites (D1, D2).

7. Ensacheuse selon la revendication précédente, **caractérisée en ce que** l'ensacheuse comprend des premier et deuxième postes d'évacuation (36, 36'), le premier poste d'évacuation (36) étant aligné avec les premiers postes de remplissage et de fermeture (38, 42), le deuxième poste d'évacuation (36') étant aligné avec les deuxièmes postes de remplissage et de fermeture (40, 44).

8. Ensacheuse selon la revendication 6, **caractérisée en ce que** l'ensacheuse comprend un unique poste d'évacuation (36) ainsi qu'un deuxième système de convoyage transversal (60) qui présente une première zone (60.1) positionnée au droit de la première droite (D1), une deuxième zone (60.2) positionnée au droit de la deuxième droite (D2) ainsi qu'une zone centrale (60.3) positionnée entre les première et deuxième zones (60.1, 60.2) et **en ce que** le deuxième système de convoyage transversal (60) comprend un premier support (62) configuré pour supporter un sac sortant du premier poste de fermeture (42), un deuxième support (64) configuré pour supporter un sac sortant du deuxième poste de fermeture (44) ainsi qu'un mécanisme de convoyage transversal (66), auquel sont reliés les premier et deuxième supports (62, 64), configuré pour se déplacer de manière alternée entre une première position dans laquelle les premier et deuxième supports (62, 64) sont respectivement positionnés dans la zone centrale (60.3) et la deuxième zone (60.2) ainsi qu'une deuxième position dans laquelle les premier et deuxième supports (62, 64) sont respectivement positionnés dans la première zone (60.1) et la zone centrale (60.3).

9. Ensacheuse selon l'une des revendications 1 à 5, **caractérisée en ce que** l'ensacheuse comprend un unique poste de fermeture (42) ainsi qu'un deuxième système de convoyage transversal (60) qui présente une première zone (60.1) positionnée au droit de la première droite (D1), une deuxième zone (60.2) positionnée au droit de la deuxième droite (D2) ainsi qu'une zone centrale (60.3) positionnée entre les première et deuxième zones (60.1, 60.2) et **en ce que** le deuxième système de convoyage transversal (60) comprend un premier support (62) configuré pour supporter un sac sortant du premier poste de remplissage (38), un deuxième support (64) configuré pour supporter un sac sortant du deuxième poste de remplissage (40) ainsi qu'un mécanisme de convoyage transversal (66), auquel sont reliés les premier et deuxième supports (62, 64), configuré pour se déplacer de manière alternée entre une première position dans laquelle les premier et deuxième supports (62, 64) sont respectivement positionnés dans la zone centrale (60.3) et la deuxième zone (60.2) ainsi qu'une deuxième position dans laquelle les premier et deuxième supports (62, 64) sont respectivement positionnés dans la première zone (60.1) et la zone centrale (60.3).
